# EUROPÄISCHE PATENTSCHRIFT

(11) **EP 0 054 678 B1**
(45) Veröffentlichungstag und Bekanntmachung des Hinweises auf die Patenterteilung: **02.01.1985**
(21) Anmeldenummer: 81108785.7
(22) Anmeldetag: 23.10.1981
(51) Int. Cl.: E04H 6/06

(54) **Vorrichtung zum Abstellen mehrerer Fahrzeuge übereinander**
Apparatus for parking several vehicles one above the other
Dispositif pour le parcage vertical de plusieurs véhicules

(30) Priorität: 20.12.1980 DE 3048217
(43) Veröffentlichungstag der Anmeldung: 30.06.1982
(73) Patentinhaber: Klaus, Kaspar, D-87700 Memmingen (DE)
(72) Erfinder: Klaus, Kaspar, D-87700 Memmingen (DE)
(74) Vertreter: Pfister, Helmut, Dipl.-Ing.

## Beschreibung

Die Erfindung betrifft eine Vorrichtung zum Abstellen mehrerer Fahrzeuge übereinander mit mindestens einer mit einem Hubantrieb versehenen Plattform und einer Gleichlaufeinrichtung zum Ausgleich von zur Mittelebene der Plattform bzw. Plattformen unsymmetrischen Verformungen der Plattform bzw. Plattformen, bestehend aus je einer Lenkeranordnung zu beiden Seiten der Plattform, die sich zwischen der Plattform und einer ortsfesten Abstützung erstreckt und einer torsionssteifen Verbindungswelle zwischen den Lenkeranordnungen.

Es sind Vorrichtungen zum Abstellen mehrerer Fahrzeuge übereinander bekannt, wobei beispielsweise zwei Plattformen vorgesehen sind, die anhebbar sind, so daß sie wahlweise mit einer Einfahrt verbindbar sind. Dadurch kann wahlweise die eine oder andere Plattform befahren werden und die andere Plattform bzw, das andere auf der anderen Plattform stehende Fahrzeug befindet sich entweder über oder unter der befahrbaren Plattform.

Wegen der oft ungleichen Gewichtsverteilungen sind die Plattformen Verwindungen oder Verbiegungen ausgesetzt. Solche Beanspruchungen können auch durch die Hubeinrichtungen bedingt sein, die in manchen Ausführungsformen nur an einer Seite der Plattformen angeordnet sind. Diesen Verformungen kann entgegengewirkt werden durch besondere Gleichlaufeinrichtungen.

In der DE-C-2450058 ist eine solche Gleichlaufeinrichtung beschrieben, bei der eine ortsfeste torsionssteife Verbindungswelle vorgesehen ist, die über zwei Lenker mit dem einfahrtseitigen Ende der oberen Plattform verbunden ist. Die Lenkeranordnung und die Verbindungswelle behindern die Beweglichkeit der Plattform nicht, geben jedoch eine zusätzliche Abstützung der Plattform, die den erwähnten Verformungskräften entgegenwirkt.

Eine Gleichlaufeinrichtung der beschriebenen Art hat in der Regel den Nachteil, daß sie die Zugänglichkeit der unteren Plattform behindert.

Die Lenkeranordnung stört nicht nur beim Betreten oder Verlassen dieser Plattform. Sie kann gegebenenfalls auch Türen im Wege sein.

Wird die untere Plattform einer aus zwei beweglichen Plattformen bestehenden Abstellvorrichtung mit einer derartigen Gleichlaufeinrichtung verbunden, lassen sich die erwähnten Nachteile vermeiden, weil dann die Anordnung so getroffen werden kann, daß sie sich immer unterhalb der unteren Plattform befindet, wenn diese in die Befahrstellung angehoben ist. Es ergibt sich aber dann die Schwierigkeit, daß die beiden Lenker der Lenkeranordnung in mindestens einer Stellung parallel oder doch fast parallel verlaufen. In einer solchen Stellung wirken sich schon kleine Herstellungs- oder Montageungenauigkeiten nachteilig aus und beeinträchtigen erheblich die Funktion der Gleichlaufeinrichtung.

Ist die parallele Lage der Lenker nicht die Endlage, in der beispielsweise die obere Plattform befahrbar ist, sondern bewegt sich der eine Lenker am anderen Lenker vorbei, wird ein zusätzlicher Platzbedarf in der Breite notwendig, was ebenfalls als Nachteil erscheint.

Die DE-A-2 028 584 beschreibt eine Abstellvorrichtung, wobei Gelenkstangen die von den Hydraulikzylindern auf den oberen Abstellboden eingeleitete Bewegung auf die unteren Plattformen übertragen. Die Gelenkstangen verbinden also die beiden Plattformen miteinander und gleichen insoweit in ihrer Funktion völlig den Lenkerabstrebungen beim Anmeldungsgegenstand.

Als Besonderheit ergibt sich nun in der DE-A-2 028 564, daß die untere Plattform noch zusätzlich bezüglich ihres Abschnittes in einer Schiene geführt wird, um die gewünschte Horizontalbewegung der unteren Plattform zu erreichen. Aber auch diese Schiene macht keineswegs den Lenker zu einer Gleichlaufeinrichtung. Der Lenker und die Schiene könnten nicht verhindern, daß die linke Seite der oberen Plattform sich stärker absenkt als die rechte Seite, wenn beispielsweise die Belastung der Plattformen unsymmetrisch wäre.

Es folgt somit, daß die Entgegenhaltung DE-A-2 028 564 keine Gleichlaufeinrichtung offenbart.

Ziel der Erfindung ist die Schaffung einer Gleichlaufeinrichtung, die in jeder Betriebsstellung voll wirksam ist, die einen geringen Platzbedarf aufweist und die auch ohne besondere Genauigkeit herstellbar ist.

Zur Lösung dieser Aufgabe geht die Erfindung aus von einer Vorrichtung der eingangs beschriebenen Art und schlägt vor, daß die Lenkeranordnung der Gleichlaufeinrichtung je aus einem Lenker besteht, dessen von der an der Plattform gelagerten, torsionssteifen Verbindungswelle abstehendes Ende in einer im wesentlichen horizontalen Schienenführung gelagert ist.

Im Gegensatz zu den bekannten Lenkeranordnungen, die immer aus zwei annähernd gleichlangen Lenkern bestehen, verwendet die Erfindung auf jeder Seite der Plattform nur einen einzigen Lenker, dessen eines Ende in einer Schienenführung gelagert ist. Der Herstellungsaufwand für die Erfindung wird dadurch im Vergleich zu den bekannten Einrichtungen nicht vergrößert. Als wesentlicher Vorteil ergibt sich eine Verringerung der Zahl der beweglichen Elemente, deren Länge insbesondere auch vergleichsweise gering sein kann. Dies wirkt sich bei einer Gleichlaufeinrichtung sehr vorteilhaft aus. Es muß nämlich beachtet werden, daß die Gleichlaufeinrichtung um so exakter arbeitet, je geringer die Verformbarkeit bzw. das innere Spiel des Systems ist.

Auch der Platzbedarf erweist sich bei der Erfindung sehr gering. Der Platzbedarf der Schienenführung ist wegen der relativen Unbeweglichkeit geringer als eines verschwenkbaren Lenkers.

Die erfindungsgemäße Vorrichtung kann der art ausgebildet werden, daß beispielsweise die Schienenführung mit einer der Plattform verbunden ist und daß die torsionssteife Verbindungswelle in ortsfesten Lagern angeordnet ist. Auch bei dieser Anordnung lassen sich wesentliche Vorteile der Erfindung erreichen. Besser erscheint es jedoch, wenn die Schienenführung ortsfest angeordnet ist. Für die Schienenführung läßt sich hierbei dann leicht Platz ausnützen, der ohnehin wegen der notwendigen Distanz zwischen einzelnen Vorrichtungen bzw. am Rande der Vorrichtungen notwendig ist.

Die Erfindung schlägt ferner vor, daß die Schienenführung etwa in der mittleren Höhenlage zwischen den möglichen Endlagen der Verbindungswelle angeordnet ist. Bei dieser Ausgestaltung zeigen sich die wesentlichen Vorteile der erfindungsgemäßen Bauweise. Während es bei einem Lenkerpaar schwierig ist parallele Lagen der Lenker zu beherrschen, ist es bei der Erfindung leicht möglich, die Lenker um eine Mittellage der Führungsschiene zu bewegen. Sind die Lenker und die Führungsschiene parallel, ergibt sich der optimale Gleichlauf. Die Anordnung läßt sich leicht so treffen, daß auch der Platzbedarf in Richtung der jeweiligen Gelenkachsen gering bleibt.

Eine günstige Bauweise wird dann erhalten, wenn die Verbindungswelle in der Nähe des einfahrtseitigen Endes der unteren Plattform einer Vorrichtung mit zwei Plattformen angeordnet ist und wenn die Führungsschiene einerseits an einem Führungselement für die Plattform und andererseits an einer Stütze am Grundgestell der Vorrichtung abgestützt ist.

Die Erfindung ist vorzugsweise gedacht für Vorrichtungen mit zwei beweglichen Plattformen, die beispielsweise durch Streben, Lenker od. dgl. starr oder beweglich miteinander verbunden sind. Die Erfindung kann aber auch bei Vorrichtung mit einer einzigen beweglichen Plattform angewandt werden.

In der Zeichnung ist ein Ausführungsbeispiel der Erfindung schematisch in einer Seitenansicht dargestellt.

Wie an sich bekannt, ist eine Vorrichtung zum Abstellen von mehreren Fahrzeugen übereinander in einer Grube 10 angeordnet. Auf dem Boden 11 der Grube ist das Grundgestell 9 gelagert, auf dem sich die Stütze 8, das Führungselement 7 und der Arbeitszylinder 12 abstützen. Das Führungselement 7 und die Stütze 8 sind dabei zu beiden Seiten der Plattform 5 und 6 angeordnet. Der Arbeitszylinder 12 kann einseitig oder auf beiden Seiten der Plattformen vorgesehen werden.

Die Stütze 8 und das Führungselement 7 tragen die im wesentlichen horizontal verlaufende Schienenführung 4, die Teil der Gleichlaufvorrichtung ist.

Im Führungselement 7, das beispielsweise als U-förmige zu den Plattformen hin offene Schiene ausgestaltet ist, sind insgesamt vier Rollen, und zwar die oberen Rollen 13 und die unteren Rollen 14 beweglich. Die Rollen sind an einer Strebe 15 gelagert. Die Strebe 15 verbindet die beiden Plattformen 5 und 6.

Während die Rollen 14 immer im Führungselement 7 geführt sind, finden die oberen Rollen 13 am oberen Ende des Führungselementes 7 in der höchsten Stellung eine Ausbiegung 16 vor, die eine Neigung der beiden Plattformen 5 und 6 ergibt.

Der Arbeitszylinder 12 stützt sich mit dem oberen Ende seiner Kolbenstange 17 an der oberen Plattform 6 ab und beim Hubvorgang erzwingt das Führungselement 7 zunächst eine Parallelverschiebung beider Plattformen, bis die Ausbiegung 16 die Neigungsbewegung zuläßt.

An der unteren Plattform 5 ist die Verbindungswelle 3 gelagert, die sich über die ganze Breite der Plattformen erstreckt und an ihren Enden je mit einem Lenker starr verbunden ist. Die aus den Teilen 1 und 3 bestehende Einheit ist torsionssteif und sichert den Gleichlauf. Am Ende 2 des Lenkers 1 ist jeweils ein gelenkiges Schiebestück 18 angeordnet, das in die Schienenführung gleitet.

Es ist klar, daß die Schienenführungen auf beiden Seiten in Verbindung mit den Lenkern 1 und der Verbindungswelle 3 dem einfahrtseitigen Ende der Plattform 5 einen Gleichlauf aufzwingen, der sich dann auch auf die übrigen Teile der beiden Plattformen insbesondere über die Lenkerabstrebung 19 auch auf die obere Plattform überträgt. Da sich die Schienenführungen 4 und die Stütze 8 jeweils außerhalb der Lenker 1 befinden, wird die Beweglichkeit zwischen den beiden Endlagen der Plattform bzw. des Lenkers 1 nicht behindert. Dabei ist es günstig, wenn die Schienenführung 4 aus zwei Teilen besteht, nämlich einem Bahnteil, in dem das Schiebestück 18 beweglich ist und der in ausreichendem Abstand vor dem Arbeitszylinder 12 bei 20 endet und an den sich eine Verlängerung 21 anschließt, die die Verbindung mit dem Führungselement 7 herstellt. Die Anordnung kann dann leicht so getroffen werden, daß beispielsweise die Rollen 13 und 14, der Arbeitszylinder 12 und das Schiebestück 18 im wesentlichen in einer Ebene angeordnet sind.

In der angehobenen Stellung beider Plattformen befindet sich die Gleichlaufeinrichtung unterhalb der unteren Plattform und ist daher weder sichtbar noch störend. Sind die Plattformen ganz abgesenkt, steht zwar die Gleichlaufeinrichtung gegenüber der unteren Plattform nach oben vor. Aber auch in diesem Falle ist der Platzbedarf gering bzw. leicht zu erfüllen. Das Fahrzeug ist in dieser Stellung ohnehin nicht zugänglich, so daß die Gleichlaufeinrichtung nicht hinderlich ist.

Zu beachten ist, daß sich die erfindungsgemäße Vorrichtung insbesondere dann gut eignet, wenn es darum geht, die Anordnung derart zu treffen, daß in der abgesenkten Stellung der Abstellvorrichtung keine Elemente über die gemeinsame Zufahrt beider Plattformen nach oben vorstehen.

## Patentansprüche

1. Vorrichtung zum Abstellen mehrerer Fahrzeuge übereinander mit mindestens einer mit einem Hubantrieb (12,17) versehenen Plattform (5, 6) und einer Gleichlaufeinrichtung zum Ausgleich von zur Mittelebene der Plattform bzw. Plattformen unsymmetrischen Verformungen der Plattform bzw. Plattformen, bestehend aus je einer Lenkeranordnung zu beiden Seiten der Plattform, die sich zwischen der Plattform und einer ortsfesten Abstützung erstreckt und einer torsionssteifen Verbindungswelle (3) zwischen den Lenkeranordnungen, dadurch gekennzeichnet, daß die Lenkeranordnung der Gleichlaufeinrichtung je aus einem Lenker (1) besteht, dessen von der an der Plattform (5) gelagerten, torsionssteifen Verbindungswelle (3) abstehendes Ende (2) in einer im wesentlichen horizontalen Schienenführung (4) gelagert ist.

2. Vorrichtung nach Anspruch 1, dadurch gekennzeichnet, daß die Schienenführung (4) ortsfest angeordnet ist.

3. Vorrichtung nach einem oder beiden der vorhergehenden Ansprüche, dadurch gekennzeichnet, daß die Schienenführung (4) etwa in der mittleren Höhe zwischen den möglichen Endlagen der Verbindungswelle (3) angeordnet ist.

4. Vorrichtung nach einem oder mehreren der vorhergehenden Ansprüche, dadurch gekennzeichnet, daß die Verbindungswelle (3) in der Nähe des einfahrtseitigen Endes an der unteren Plattform (5) einer Vorrichtung mit zwei Plattformen (5, 6) angeordnet ist und daß die Schienenführung (4) einerseits an einem Führungselement (7) für die Plattformen (5, 6) und andererseits über eine Stütze (8) an einem Grundgestell (9) der Vorrichtung abgestützt ist.

## Claims

1. Device for parking several vehicles above one another with at least one platform provided with a lifting drive and a synchronising device for the compensation of deflections of the platforms asymmetrical to the centre plane of the platforms, comprising control linkage arrangements on both sides of the platform, each arrangement extending between the platform and a fixed support and a torsionally rigid connecting shaft between the control linkage arrangements, characterised in that each control linkage arrangement of the synchronising device comprises a control link (1) of which the end (2) which is distant from the connecting shaft (3) is mounted on an essentially horizontal rail guide (4).

2. Device as claimed in claim 1, characterised in that the rail guide (4) is in a fixed position.

3. Device as claimed in one or both of the preceding claims, characterised in that the rail guide (4) is disposed approximately in the mean height between the possible end positions of the connecting shaft (3).

4. Device as claimed in one or several of the preceding claims, characterised in that the connecting shaft (3) is disposed in the vicinity of the drive-in side end on the lower platform (5) of a device with two platforms (5, 6) and in that the rail guide (4) is supported on one side on a guide element (7) for the platforms (5, 6) and on the other side via a support (8) on a base frame 9.

## Revendications

1. Dispositif permettant de parquer plusieurs véhicules les uns au-dessus des autres, avec une plate-forme au moins munie d'un mécanisme de levage et un dispositif de synchronisation, prévu pour compenser les efforts de déformation asymétriques des plates-formes par rapport au plan médian de ces dernières et composé d'un système d'orientation monté des deux côtés de la plate-forme, entre cette dernière et un appui fixe, ainsi que d'une barre de jonction résistante à la torsion qui relie les systèmes précités, caractérisé en ce que le système d'orientation du dispositif de synchronisation se compose d'un bras (1), dont l'extrémité (2) distante de la barre de jonction (3) est logée dans une glissière (4) essentiellement horizontale.

2. Dispositif selon la revendication 1, caractérisé en ce que la glissière (4) est fixe.

3. Dispositif selon une des revendications précédentes ou les deux, caractérisé en ce que la glissière (4) se situe à peu près à mi-hauteur des positions extrêmes de la barre de jonction (3).

4. Dispositif selon une ou plusieurs des revendications précédentes, caractérisé en ce que la barre de jonction (3) est montée près de l'extrémité côté accès d'une plate-forme inférieure (5) d'un système à deux plates-formes (5, 6), et en ce qu'un côté de la glissière (4) s'appuie sur un élément de guidage (7) des plates-formes (5, 6), l'autre côté reposant sur un pilier (8) supporté par un châssis (9) du dispositif.
